# EUROPÄISCHE PATENTSCHRIFT

(11) **EP 1 906 082 B1**
(45) Veröffentlichungstag und Bekanntmachung des Hinweises auf die Patenterteilung: **17.12.2008**
(21) Anmeldenummer: 06020095.3
(22) Anmeldetag: 26.09.2006
(51) Int. Cl.: F21V 14/02, F21V 19/02

(54) **Beleuchtungsanlage**
Illumination installation
Installation d'illumination

(43) Veröffentlichungstag der Anmeldung: 02.04.2008
(73) Patentinhaber: Bäro GmbH & Co. KG, 42799 Leichlingen (DE)
(72) Erfinder: Kirsten, Martin, Dr., 51399 Burscheid (DE); Schütte, Bernhard, 40764 Langenfeld (DE); Köller, Matthias, 42799 Leichlingen (DE); Kretzer, Thorsten, 51381 Leverkusen (DE)
(74) Vertreter: Paul, Dieter-Alfred

(56) Entgegenhaltungen:
- DE-U1-6202004 017 61
- US-A- 3 866 036
- US-A1- 2005 201 103

## Beschreibung

Die vorliegende Erfindung betrifft eine Beleuchtungsanlage mit zwei Leuchten, die jeweils ein Leuchtmittel in liegender Brennlage und einen das Leuchtmittel umgebenden Kastenreflektor aufweisen.

Warenpräsentationsflächen wie beispielsweise Kühltheken, Obstschütten, Verkaufsregale etc. werden in der Regel künstlich beleuchtet. Ziel ist es dabei, die langgezogenen, rechteckigen Oberflächen der Verkaufsmöbel möglichst gleichmäßig auszuleuchten. Hierzu werden häufig Leuchten eingesetzt, wie sie aus der EP 1 225 300 B1 bekannt sind. Diese Leuchten besitzen eine Hochdruck-Entladungslampe als Leuchtmittel und einen Kastenreflektor, der eine Batwing-Lichtverteilung quer zur Lampenlängsachse erzeugt. Durch den Einsatz von Hochdruck-Entladungslampen ist die konzentrierte Erzeugung von hohen Lichtströmen möglich und damit ein hoher Leistungsumsatz auf kleinstem Raum. Werden diese hohen Lichtströme in Längsrichtung der zu beleuchten Fläche über das optische System des Kastenreflektors, das eine Batwing-Lichtverteilung in der Längsrichtung der zu beleuchtenden Fläche erzeugt, verteilt, so können bei kleinen Leuchtengeometrien relativ große Leuchtenabstände von 2 m und mehr erzielt werden.

Die DE 20 2004 017 616 U offenbart eine Beleuchtungseinrichtung für Warenpräsentationen, welche an der Decke befestigt ist und eine Batwing-Lichtverteilung aufweiset.

Die bekannten Leuchten haben sich in der Praxis durchaus bewährt. Als Nachteil wird jedoch angesehen, dass in Abhängigkeit von der jeweiligen Deckenhöhe, der Beleuchtungsaufgabe und den räumlichen Verhältnissen unterschiedliche Lichtverteilungen gefragt sind. Aus diesem Grund war es bisher erforderlich, eine an die jeweiligen Verhältnisse angepaßte individuelle Leuchte bereitzustellen.

Aufgabe der Erfindung ist es, eine Beleuchtungsanlage der eingangs genannten Art anzugeben, die universell für unterschiedliche Deckenhöhen, Beleuchtungsaufgaben und räumliche Verhältnisse eingesetzt werden kann.

Diese Aufgabe ist erfindungsgemäß dadurch gelöst, dass die Kastenreflektoren der beiden Leuchten jeweils ausgebildet sind, um eine Halb-Batwing-Lichtverteilung zu erzeugen, wobei die beiden Leuchten derart parallel nebeneinanderliegend positioniert sind, dass sie gemeinsam eine Batwing-Lichtverteilung erzeugen, und dass die beiden Leuchten gegeneinander verstellbar sind.

Der Erfindung liegt somit die Überlegung zugrunde, eine Batwing-Lichtverteilung durch das Zusammenwirken von zwei Leuchten, die jeweils eine Halb-Batwing-Lichtverteilung erzeugen, zu erzeugen. Diese beiden Leuchten sind gegeneinander verstellbar, wodurch es möglich ist, die erzeugte Lichtverteilung zu beeinflussen.

Gemäß einer Ausführungsform der Erfindung ist beispielsweise vorgesehen, dass die beiden Leuchten um parallele Schwenkachsen in einer senkrecht zu den Längsachsen der Leuchtmittel liegenden Schwenkebene verschwenkbar sind. Durch gleichzeitiges Schwenken der Leuchten aufeinander zu oder voneinander weg kann der Hauptabstrahlwinkel der erzeugten symmetrischen Batwing-Lichtverteilung eingestellt werden. Durch ungleichmäßiges Verschwenken der beiden Reflektorsysteme kann eine unsymmetrische Batwing-Lichtverteilung erzeugt werden.

Gemäß einer Ausführungsform der Erfindung ist vorgesehen, dass die Leuchten um Schwenkachsen, welche durch die Reflektoren verlaufen, verschwenkbar sind. Durch diese Ausgestaltung wird die Möglichkeit geschaffen, die Neigung der beiden Leuchten und damit deren Kastenreflektoren zueinander zu verstellen, wodurch eine konzentrierte, tiefe oder halbbreite Lichtstärkeverteilung erzeugt werden kann.

Alternativ oder zusätzlich können die Leuchten über Schwenkhebel an einer beabstandet von den Kastenreflektoren vorgesehenen Halterung schwenkbar angebracht sein, so dass die Leuchten aufeinander zu und voneinander weg bewegt werden können. Besonders bevorzugt sind die Schwenkhebel an der Halterung und an den Leuchten um parallele Schwenkachsen schwenkbar gehalten, so dass die Leuchten einerseits über die durch Halterung verlaufende Schwenkachse verschwenkt und andererseits um die durch die Reflektoren verlaufenden Schwenkachsen gekippt werden können. Auf diese weise wird eine hohe Flexibilität der Einstellmöglichkeiten gegeben, so dass die Leuchten optimal an die jeweils gewünschten Aufgaben und zur Verfügung stehenden räumlichen Verhältnisse eingestellt werden.

Gemäß einer weiteren vorteilhaften Ausgestaltung ist vorgesehen, dass die Leuchten an einer gemeinsamen Halterung angeordnet sind. Diese Halterung kann in einer zu der Schwenkachse der Leuchten senkrechten Ebene um eine insbesondere zentral durch die Halterung verlaufende Drehachse gedreht werden. Diese Verdrehmöglichkeit eröffnet die Möglichkeit, die gesamte Beleuchtungsanlage zu drehen, so dass sie bei einer Anbringung an einer Decke beispielsweise auch zur Ausleuchtung einer wand eingesetzt werden kann. Wenn die Halterung um 180° gedreht wird und die Leuchten dann über die Schwenkhebel gegenüber der Halterung um 180° zurückgeschwenkt werden, erzeugen die beiden Leuchten eine Tiefenstrahler-Lichtverteilung, deren genauer Verlauf durch die vorgesehenen verstellmöglichkeiten beeinflußt werden kann.

In an sich bekannter weise können die Leuchtmittel als Hochdruck-Entladungslampe, insbesondere als Halogen-Metall-Dampflampe oder als Natrium-Dampflampe mit verbesserter Farbwiedergabe ausgebildet sein. Mit solchen Lampen lassen sich hohe Lichtströme erzeugen.

Hinsichtlich weiterer vorteilhafter Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt
- Figur 1: eine Beleuchtungsanlage gemäß der vorliegenden Erfindung in schematischer Vorderansicht;
- Figur 2: die Beleuchtungsanlage aus Figur 1 in vergrößerter Seitenansicht;
- Figur 3: die Beleuchtungsanlage aus Figur 1 in einer verschwenkten Lage;
- Figur 4: die Beleuchtungsanlage aus Figur 3 mit nach außen verschwenkten Leuchten und
- Figur 5: die Beleuchtungsanlage aus Figur 3 mit noch weiter nach außen verschwenkten Leuchten.

In den Figuren 1 und 2 ist eine erfindungsgemäße Beleuchtungsanlage 1, die beispielsweise an einer Decke montiert werden kann, schematisch dargestellt. Die Beleuchtungsanlage 1 umfaßt zwei Leuchten 2, die jeweils einen Kastenreflektor 3 und ein darin in liegender Brennlage positioniertes Leuchtmittel in der Form einer Hochdruck-Entladungslampe aufweisen. Die Leuchten 2 sind dabei so positioniert, dass die Längsachsen der Hochdruck-Entladungslampen parallel zueinander liegen und senkrecht zur Blattebene der Figur 1 verlaufen. Wie in der Figur 1 erkennbar ist, sind die Kastenreflektoren 3 so ausgebildet, dass sie jeweils eine Halb-Batwing-Lichtverteilung erzeugen, die im überlagerten Zustand eine Batwing-Lichtverteilungskurver ergeben.

Die Leuchten 2 sind an einer gemeinsamen Halterung 4 angebracht, welche beabstandet und oberhalb von den Kastenreflektoren 3 vorgesehen ist. Die Kastenreflektoren 3 sind mit der Halterung 4 über Schwenkhebel 5 verbunden, die an den Kastenreflektoren 3 einerseits und an der Halterung 4 andererseits um parallel zu den Längsachsen der Hochdruck-Entladungslampen verlaufende Schwenkachsen S3, S4 angelenkt sind, so dass die Schwenkhebel 5 und die Kastenreflektoren 3 um die Schwenkachsen S3, S4 in der Bildebene der Figur 1 verschwenkt werden können.

Wie in der Figur 2 gut erkennbar ist, werden die gelenkigen Verbindungen durch Gelenkzapfen 6 gebildet, auf welche von außen jeweils eine Rändelschraube 7 aufgeschraubt ist, die zum verschwenken der Anordnung gelöst und nach Einnahme der gewünschten Schwenklage wieder festgeschraubt werden kann, um den Schwenkhebel 5 mit der Halterung 4 bzw. den Kastenreflektor 3 zu verspannen und die Anordnung so zu fixieren.

Die Beleuchtungsanlage 1 umfaßt des weiteren eine elektrische Versorgungseinheit 8, die unmittelbar an einer Wand, Decke oder dergleichen anbringbar ist und über eine Verbindungsstrebe 9 mit der Halterung 4 verbunden ist. Wie insbesondere die Figur 1 gut erkennen läßt, ist die Halterung 4 an der Verbindungsstrebe 9 um eine horizontale, in der Bildebene der Figur 1 liegende Drehachse D schwenkbar angebracht, so dass die Halterung 4 in einer vertikalen Ebene, die senkrecht zu der Schwenkebene der Leuchten 2 verläuft, um die Drehachse D gedreht werden kann. Die elektrische versorgungseinheit 8 ist mit der Halterung 4, in welcher auch die Vorschaltgeräte für die Hochdruck-Entladungslampen untergebracht sind, über ein elektrisches Versorgungskabel 10 verbunden, und die elektrischen Vorschaltgeräte sind mit den Kastenreflektoren 3 über Verbindungskabel 11 verbunden.

Die Figur 1 zeigt die erfindungsgemäße Beleuchtungsanlage 1 in ihrer Ausgangslage, in der sie eine Batwing-Lichtverteilung über ihre beiden Leuchten 2 erzeugt. Diese Standard-Lichtverteilung kann verändert werden, indem die Kastenreflektoren 3 durch Verschwenkung der Schwenkhebel 5 gegenüber der Halterung 4 um die Schwenkachsen S4 symmetrisch auseinander oder aufeinander zu geschwenkt werden und/oder die Kastenreflektoren 3 und ihre Schwenkachsen S3 gegenüber den Schwenkhebeln 5 gekippt werden.

Hierdurch läßt sich eine symmetrische Batwing-Lichtverteilung mit einem gewünschten Hauptabstrahlungswinkel erzeugen. Durch ungleichmäßiges Verschwenken der beiden Kastenreflektoren 3 ist es möglich, eine unsymmetrische Batwing-Lichtverteilung zu erzeugen.

Die Figur 3 zeigt die Beleuchtungsanlage 1, nachdem die Halterung 4 aus der in Figur 1 dargestellten Position um 180° um die Drehachse D gedreht und die Schwenkhebel 5 gegenüber der Halterung 4 um 180° um die Schwenkachsen S4 nach unten zurückgeschwenkt worden sind. In diesem Fall erzeugen die beiden Leuchten 2 die Lichtverteilungskurve eines Tiefenstrahlers, deren Verlauf eingestellt werden kann. Die Figur 4 zeigt beispielsweise eine Einstellung, bei welcher die Schwenkhebel 5 aus der in Figur 3 gezeigten Lage gleichmäßig leicht nach außen geschwenkt und zusätzlich die Kastenreflektoren 3 gegenüber den Schwenkhebeln 5 nach außen gekippt sind.

Die Figur 5 zeigt eine weitere Ausgestaltung, bei welcher die Schwenkhebel 5 unverändert die vertikale Lage einnehmen, jedoch die Kastenreflektoren 3 gegenüber den Schwenkhebeln 5 weit nach außen gekippt sind. Bei dieser Ausrichtung ist es möglich, mit der erfindungsgemäßen Beleuchtungsanlage 1 zwei gegenüberliegende wände gleichzeitig zu beleuchten.

## Patentansprüche

1. Beleuchtungsanlage mit zwei Leuchten (2), die jeweils ein Leuchtmittel in liegender Brennlage und einen das Leuchtmittel umgebenden Kastenreflektor (3) aufweisen, **dadurch gekennzeichnet, dass** die Kastenreflektoren (3) der beiden Leuchten (2) jeweils ausgebildet sind, um eine Halb-Batwing-Lichtverteilung zu erzeugen, wobei die beiden Leuchten (2) derart parallel nebeneinander liegend positioniert sind, dass sie gemeinsam eine Batwing-Lichtverteilung erzeugen, und dass die beiden Leuchten (2) gegeneinander verstellbar sind.

2. Beleuchtungsanlage nach Anspruch 1, **dadurch gekennzeichnet, dass** die beiden Leuchten (2) um parallele Schwenkachsen (S3, S4) in einer senkrecht zu den Längsachsen der Leuchtmittel liegenden Schwenkebene verschwenkbar sind.

3. Beleuchtungsanlage nach Anspruch 2, **dadurch gekennzeichnet, dass** die Leuchten (2) um Schwenkachsen (S3), welche durch die Kastenreflektoren (3) verlaufen, verschwenkbar sind.

4. Beleuchtungsanlage nach Anspruch 2 oder 3, **dadurch gekennzeichnet, dass** die Leuchten (2) über Schwenkhebel (5) an einer beabstandet von den Kastenreflektoren (3) vorgesehene Halterung (4) schwenkbar gehalten sind.

5. Beleuchtungsanlage nach Anspruch 4, **dadurch gekennzeichnet, dass** die Schwenkhebel (5) an der Halterung (4) und an den Leuchten (2) um parallele Schwenkachsen (S4) schwenkbar gehalten sind.

6. Beleuchtungsanlage nach Anspruch 4 oder 5, **dadurch gekennzeichnet, dass** den Leuchten (2) eine gemeinsame Halterung (4) zugeordnet ist.

7. Beleuchtungsanlage nach Anspruch 6, **dadurch gekennzeichnet, dass** die Halterung (4) in einer zu der Schwenkebene der Leuchten (2) senkrechten Ebene um eine insbesondere zentral durch die Halterung verlaufende Drehachse (9) gedreht werden kann.

8. Beleuchtungsanlage nach einem der vorherigen Ansprüche, **dadurch gekennzeichnet, dass** die Leuchtmittel als Hochdruck-Entladungslampe, insbesondere als Halogen-Metall-Dampflampe oder als Natrium-Dampflampe mit verbesserter Farbwiedergabe ausgebildet sind.

## Claims

1. A lighting installation with two light fixtures (2) which each have an illuminant in a horizontal burning position and a box reflector (3) surrounding the illuminant, **characterised in that** the box reflectors (3) of the two light fixtures (2) are each designed to produce half bat wing light distribution, the two light fixtures (2) being positioned lying parallel to one another such that they together produce bat wing distribution and that the two light fixtures (2) can be adjusted in relation to one another.

2. The lighting installation according to Claim 1, **characterised in that** the two light fixtures (2) can be pivoted about parallel pivot axes (S3, S4) in a pivot plane lying at right angles to the longitudinal axes of the illuminants.

3. The lighting installation according to Claim 2, **characterised in that** the light fixtures (2) can be pivoted about pivot axes (S3) which extend through the box reflectors (3).

4. The lighting installation according to Claim 2 or 3, **characterised in that** the light fixtures (2) are pivotably held by means of pivoted levers (5) to an attachment provided a distance away from the box reflectors (3).

5. The lighting installation according to Claim 4, **characterised in that** the pivoted levers (5) are held on the attachment (4) and on the light fixtures (2) such that they can pivot about parallel pivot axes (S4).

6. The lighting installation according to Claim 4 or 5, **characterised in that** a common attachment (4) is allocated to the light fixtures (2).

7. The lighting installation according to Claim 6, **characterised in that** the attachment (4) can be turned in a plane at right angles to the pivot plane of the light fixtures (2) about a pivot axis (9) extending in particular centrally through the attachment.

8. The lighting installation according to any of the preceding claims, **characterised in that** the illuminants are in the form of a high pressure discharge lamp, in particular of a metal halogen vapour lamp or of a sodium vapour lamp with improved colour reproduction.

## Revendications

1. Equipement d'éclairage comportant deux luminaires (2), présentant chacun un agent lumineux dans une position couchée de fonctionnement avec un réflecteur-boîte (3) qui entoure l'agent lumineux, **caractérisé en ce que** les réflecteurs-boîte (3) des deux luminaires (2) sont formés de telle manière à produire chacun une répartition lumineuse en semi-batwing, étant donné que les deux luminaires (2) sont disposés couchés l'un à côté de l'autre, de telle manière à produire ensemble une répartition lumineuse en batwing, et que les deux luminaires (2) sont déplaçables l'un vers l'autre.

2. Equipement d'éclairage selon revendication 1, **caractérisé en ce que** les deux luminaires (2) sont pivotants autour des axes de pivotement (S3, S4), disposés parallèles, dans un plan de pivotement qui est perpendiculaire à l'axe longitudinal de l'agent lumineux.

3. Equipement d'éclairage selon revendication 2, **caractérisé en ce que** les luminaires (2) sont pivotants autour d'axes de pivotement (S3) qui passent au travers des réflecteurs-boîte (3).

4. Equipement d'éclairage selon revendication 2 ou 3, **caractérisé en ce que** les luminaires (2) sont maintenus pivotants au moyen de leviers pivotants (5) prévus à un support (4) qui est disposé à une certaine distance du réflecteur-boîte (3).

5. Equipement d'éclairage selon revendication 4, **caractérisé en ce que** les leviers pivotants (5) sont maintenus pivotants autour d'axes parallèles de pivotement (54), au niveau du support (4) et au niveau des luminaires (2).

6. Equipement d'éclairage selon revendication 4 ou 5, **caractérisé en ce que** les luminaires (2) sont munis d'un support (4) commun.

7. Equipement d'éclairage selon revendication 6, **caractérisé en ce que** le support (4) peut être tourné dans un plan perpendiculaire au plan de pivotement des luminaires (2), autour d'un axe de rotation (9) qui passe, en particulier, centralement au travers du support.

8. Equipement d'éclairage selon l'une des revendications précédentes, **caractérisé en ce que** l'agent lumineux est réalisé sous forme de lampe à décharge haute pression, en particulier sous forme de lampe à iodures métalliques ou bien sous forme de lampe à vapeur de sodium avec un rendu de couleurs amélioré.
